# EUROPÄISCHE PATENTSCHRIFT

(11) **EP 0 179 437 B1**
(45) Veröffentlichungstag und Bekanntmachung des Hinweises auf die Patenterteilung: **11.04.1990**
(21) Anmeldenummer: 85113367.8
(22) Anmeldetag: 22.10.1985
(51) Int. Cl.: B41F 21/04, B41F 33/00

(54) **Messeinrichtung zum Messen eines Greiferauflagedruckes in Bogenrotationsdruckmaschinen**
Measuring device for measuring the contact pressure of grippers in sheet-fed machines
Dispositif de mesure pour mesurer la pression d'appui des pinces dans les machines d'impression à feuilles

(30) Priorität: 24.10.1984 DE 3438929
(43) Veröffentlichungstag der Anmeldung: 30.04.1986
(73) Patentinhaber: Koenig & Bauer Aktiengesellschaft, 97080 Würzburg (DE)
(72) Erfinder: Schaede, Johannes Georg, D-8700 Würzburg (DE)

(56) Entgegenhaltungen:
- DE-A- 2 655 421
- FR-A- 992 938
- FR-A- 1 177 159
- FR-A- 1 428 513
- US-A- 2 461 691
- PATENTS ABSTRACTS OF JAPAN, Band 7, Nr. 183 (M-235)[1328], 12. August 1983; & JP-A-58 84 770 (SUMITOMO JUKIKAI KOGYO K.K.) 20-05-1983

## Beschreibung

Meßeinrichtung zum Messen eines Greiferauflagedruckes in Bogenrotationsdruckmaschinen.

Die Erfindung betrifft eine Sensor zum Messen eines Greiferauflagedruckes in Bogenrotationsdruckmaschinen gemaß oberbegriff des Anspruchs 1 (JP-A-58 84 770).

Der Greiferauflagedruck für alle Greifer einer Greiferreihe eines bogentransportierenden Zylinders einer Bogenrotationsdruckmaschine muß möglichst bei allen Greifern gleich groß sein. Stärkere Unterschiede machen sich z.B. in Form von Dublieren bemerkbar. Bisher war es meist üblich, den Greiferauflagedruck über Federwaagen zu messen. - Eine Methode, bei dem es sehr von der Geschicklichkeit des Meßtechnikers abhing, genaue und reproduzierbare Werte zu erhalten.

Die Dokumente FR-A-1 117 159 und FR-A-992 938 zeigen jeweils Sensoren zur Aufnahme von Drücken. Die Sensoren weisen eine zu große Bauhöhe auf und sind deshalb zu dick.

Der Nachteil zu dicker Sensoren liegt insbesondere darin, daß ein erhaltenes Meßergebnis verfälscht wird. Zu dicke Sensoren bewirken nämlich, daß Greifer und Greiferauflagenfläche während des Meßvorganges nicht parallel zueinander stehen, wobei der Sensor nicht mit einer Flächenkraft sondern mit einer Linienkraft beaufschlagt wird. Zu hohe Meßwerte sind die Folge. Außerdem wird eine die Greiferkraft erzeugende Feder über das normale Maß hinaus zusammengedrückt, wodurch die von dem Greifer auf den Sensor ausgeübte Kraft bzw. ausgeübter Druck ebenfalls gegenüber einem realen Betriebsdruck auf einen Bogen zu hoch gemessen wird.

Das Dokument DE-A-26 55 421 beschreibt ein Verfahren und eine Vorrichtung zur Durchführung des Verfahrens zur Messung des Rakeldrukkes im Siebdruck. Hierbei soll zwischen Rakelkante und Drucksieb ein druckempfindlicher Sensor gelegt werden, der bei Druckeinwirkung mit elektrischer Widerstandsänderung reagiert. Ein Vorschlag den Aufbau dieses Sensors betreffend ist diesem Dokument jedoch nicht entnehmbar.

Die Japanische Patentanmeldung JP-A-58 84 770 zeigt eine Vorrichtung zum Messen der Greiferkraft in einer Bogenrotationsdruckmaschine. Hierbei wird eine dünne Stahlplatte zwischen Greifer und Greiferauflage gelegt. Die Stahlplatte weist auf einer oberen und einer unteren Seite jeweils einen Dehnungsmesser auf.

Die auf die Stahlplatte aufgebrachten Dehnungsmesser sind nicht gut dazu geeignet, um Drücke aufzunehmen, da diese bei Druckbelastung nur nichtlineare und daher schlecht auswertbare Signale liefern.

Die Erfindung liegt die Aufgabe zugrunde, eine Einrichtung zum Messen eines Greiferauflagedruckes für Greifer in Bogenrotationsdruckmaschinen zu schaffen, mit dem genaue und reproduzierbare Werte für den Greiferauflagedruck ermittelt werden können, ohne von der Geschicklichkeit des Messenden abhängig zu sein.

Diese Aufgabe wird durch den Gegenstand des kennzeichnenden Teils des Anspruchs 1 gelöst.

Die mit der Erfindung erzielten Vorteile bestehen insbesondere darin, daß ein Meßgerät zur Verfügung steht, mit dem reproduzierbare Werte des Greiferauflagedruckes ermittelt werden können und diese Werte direkt an Registrierstationen weitergegeben werden können, dort abgespeichert und zur Einjustierung der Greiferauflagekräfte verwendet werden können. Es lassen sich leicht Verkantungen der Greifer erkennen.

Ein Ausführungsbeispiel der Erfindung ist in der Zeichnung dargestellt und wird im folgenden näher beschrieben. Es zeigen:
Fig. 1 eine Seitenansicht im Schnitt der erfindungsgemäßen Meßeinrichtung im Zusammenwirken mit einer Greiferauflage und einer Greiferspitze;
Fig. 2 eine schematische Darstellung eines Meßaufbaus;
Fig. 3 eine Schaltungsanordnung zur Erfassung mehrerer Greiferauflagedrücke nacheinander;
Fig. 4 eine Schaltungsanordnung zur Erfassung und Registrierung der Greiferauflagedrücke mehrerer Greifer.

Zwischen einer Greiferspitze 1 eines Greifers auf z.B. einem Gegendruckzylinder und einer metallischen Greiferauflage 2 wird die erfindungsgemäße Meßeinrichtung angeordnet. Die Meßeinrichtung besteht aus einer Isolatorschicht 3, einer Leiterschicht 4 und einer elastischen Trägerschicht 6. Diese drei Schichten sind übereinander angeordnet, wobei zweckmäßigerweise die Leiterschicht 4 die Trägerschicht 6 allseitig überragt und die Isolatorschicht 3 wiederum die Leiterschicht 4 allseitig überragt. Die Isolatorschicht 3 kann z.B. aus Papier bestehen, die Leiterschicht 4 aus Aluminium. Die elastische Trägerschicht 6 kann z.B. aus Schaumgummi bestehen, dessen Poren untereinander Verbindung haben. In diesen Poren ist Graphitstaub eingelagert. Auch sind dünne, platten-förmige Elastomere z.B. Silikonkautschuck mit eingelagertem Leitruß als Trägerschicht 6 anwendbar.

Die Gesamtschichtdicke von Isolatorschicht 3 plus Leiterschicht 4 plus elastischer Trägerschicht 6 beträgt ca. 0,5 mm.

An einem Ende der Leiterschicht 4 ist eine isolierte Anschlußlitze 7 leitend befestigt. An der Greiferauflage 2, auf der die elastische Trägerschicht 6 aufliegt oder an der Trägerschicht 6 selbst ist eine isolierte Anschlußlitze 8 elektrisch leitend befestigt. Zwischen den Anschlußlitzen 7 und 8 kann ein elektrischer Widerstand RM der Trägerschicht 6 gemessen werden. Dieser Widerstand R_{M} ändert sich proportional mit auf die Meßanordnung 3,4, 6 ausgeübtem Druck, also ist proportional zum Greiferauflagedruck. Je stärker der Greiferauflagedruck, je kleiner der elektrische Widerstand RM der Meßanordnung 3,4,6 (= Sensor 9).

Die zwei Anschlußlitzen 7, werden z.B. an eine Wheatstone'sche Meßbrücke (Fig. 2) mit den Brückenwiderständen R₁, R₂, R₃ und Rₘ angeschlossen. R, ist ein Festwiderstand, R₂ und R₃ sind Potentiometer. Die Widerstände Rᵢ, R₂, R₃, R_{M} max. können z.B. 500 Ohm betragen.

Die Speisespannung für die Wheatstone'sche Brücke beträgt z.B. 1,5 Volt Gleichspannung. Die Widerstände R₁, R₂, R₃, R_{M} sind im Viereck aneinander geschaltet. Zwischen R_{M} und R₃ liegt der Anschlußpunkt A, zwischen R₃ und R₂ der Anschlußpunkt C, zwischen R₂ und R, der Anschlußpunkt B und zwischen R, und Rₘ der Anschlußpunkt D. Zwischen die Anschlußpunkte A und B wird ein Galvanometer 10 geschaltet und an die Anschlußpunkte C und D eine Gleichspannungsquelle U. Über die Potentiometer R₂ und R₃ wird die Meßschaltung abgeglichen (Galvanometerausschlag = Null), wenn der Sensor 9 umbelastet ist. Mit genau definierten Kräften auf den oder die Sensoren 9 lassen sich exakte Eichkurven aufstellen oder abspeichern, so daß danach eine exakte Greiferauflagekraft gemessen werden kann.

In einer Greiferreihe muß für jeden Greifer ein Sensor 9 und eine Wheatstone'sche Brücke (Rᵢ, R₂, R₃, R_{M}) vorhanden sein. Jede der Meßbrücken wird z.B. an einen Meßstellenumschalter 17 angeschloßen und nacheinander aufgeschaltet und der Meßwert abgelesen.

Aber es ist auch eine Meßanlage (Fig. 4) möglich, in der das Multiplex-Verfahren angewendet wird. Die Meßwerte von der Vielzahl von Sensoren 9 werden über jeweils zugeordnete Meßbrükken 11 (Anschlußpunkte A₁―B₁, A₂₋B₂, ... A₅―B₅) einem Multiplexer 12 zugeführt. In einem nachgeschalteten Analog/Digitalwandler 13 werden die Analogmeßwerte in Digitalwerte umgewandelt und an einem Prozessrechner 14 abgegeben und anschließend auf einem Bildschirm dargestellt.

### Teileliste

1 Greiferspitze
2 Greiferauflage
3 Isolatorschicht
4 Leiterschicht
5
6 Trägerschicht, elastisch
7 Anschlußlitze
8 Anschlußlitze
9 Sensor
10 Galvanometer
11 Meßbrücke
12 Multiplexer
13 Analog/Digitalwandler
14 Prozessrechner
15
16 Bildschirm
17 Meßstellenumschalter
18
19
20
21
22
23
24
25

## Patentansprüche

1. Sensor (9) zum Messen eines Greiferauflagedruckes in Bogenrotationsdruckmaschinen, wobei der Sensor (9) zwischen einer Greiferspitze (1) und einer Greiferauflage (2) eines Greifers angeordnet ist, dadurch gekennzeichnet, daß der Sensor (9) nur aus folgenden drei übereinanderliegenden, insgesamt ca 0,5 mm dicken Schichten besteht:
a) einer unteren durch Druck ihren elektrischen Widerstand verändernden, elastischen Trägerschicht (6) bestehend aus Kunststoff mit darin eingelagerten, elektrisch leitenden Teilen,
b) einer darauf angeordneten Leiterschicht (4),
c) einer darauf angeordneten Isolatorschicht (3),
daß einer des elektrischen Meßanschlüße (7) direkt an der Leiterschicht (4) angebracht ist und daß für eine Greiferreihe eine Vielzahl von Sensoren (9) vorgesehen ist.

2. Sensor nach Anspruch 1, dadurch gekennzeichnet, daß an der Trägerschicht (6) ein elektrischer Meßanschluß (8) vorgesehen ist.

3. Einrichtung nach Anspruch 1, dadurch gekennzeichnet, daß die Trägerschicht (6) mit der Greiferauflage (2) elektrisch leitend verbunden ist und daß an der Greiferauflage (2) ein elektrischer Meßanschluß (8) vorgesehen ist.

## Revendications

1. Capteur (9) pour la mesure d'une pression d'appui des pinces dans les machines d'impression rotatives à feuilles, le capteur (9) étant disposé entre une pointe de pince (1) et un appui de pince (2), caractérisé en ce que le capteur (9) ne se compose que des trois couches suivantes, d'une épaisseur globale d'à peu près 0.5 mm:
a) une souche support élastique (6) en matière plastique, comportant des parties insérées électriquement conductrice, dont la résistance électrique varie du fait de la pression,
b) une couche conductrice (4) disposée au-dessus,
c) une couche isolante (3) disposée au-dessus, en ce que l'un des raccordements de mesure électriques (7) est directement appliqué sur la couche conductrice (4) et en ce qu'il est prévu plusieurs capteurs (9) pour une rangée de pince.

2. Capteur selon la revendication 1, caractérisé en ce qu'un raccordement de mesure électrique (8) est prévu sur la couche support (6).

3. Dispositif selon la revendication (1), caractérisé en ce que la couche support (6) est reliée de manière électriquement conductrice à l'appui de pince (2) et en ce qu'un raccordement de mesure (8) électrique est prévu sur l'appui de pince (2).

## Claims

1. Sensor (9) for measuring a gripper support pressure in sheet-fed rotary printing machines, the sensor (9) being arranged between a gripper tip (1) and a gripper support (2) of a gripper, characterized in that the sensor (9) comprises only the following three layers, which lie one above the other and are in total approximately 0.5 mm thick:
a) a lower resilient carrier layer (6) which changes its electrical resistance with pressure and comprises plastics material having embedded therein electrically conductive parts,
b) a conductive layer (4) arranged thereon,
c) an insulating layer (3) arranged thereon, in that one of the electrical measuring connections (7) is applied directly to the conductive layer (4) and in that a plurality of sensors (9) is provided for a series of grippers.

2. Sensor according to Claim 1, characterized in that an electrical measuring connection (8) is provided on the carrier layer (6).

3. Apparatus according to Claim 1, characterized in that the carrier layer (6) is electrically conductively connected to the gripper support (2), and in that an electrical measuring connection (8) is provided to the gripper support (2).
